# EUROPÄISCHE PATENTSCHRIFT

(11) **EP 1 319 894 B1**
(45) Veröffentlichungstag und Bekanntmachung des Hinweises auf die Patenterteilung: **21.03.2007**
(21) Anmeldenummer: 02026518.7
(22) Anmeldetag: 27.11.2002
(51) Int. Cl.: F23J 15/00, F23G 7/10, F23G 5/16

(54) **Verfahren zum Verbrennen von Abfällen und Vorrichtung zum Behandeln der Abgase einer Abfallverbrennung**
Method of incinerating waste and device for treating the exhaust gas from an incineration method
Procédé d'incinération de déchets et dispositif pour traiter le gaz d'échappement provenant de ce procédé

(30) Priorität: 11.12.2001 DE 10160756
(43) Veröffentlichungstag der Anmeldung: 18.06.2003
(73) Patentinhaber: Schoppe, Fritz, Dr.-Ing., 82057 Icking / Isartal (DE)
(72) Erfinder: Schoppe, Fritz, Dr.-Ing., 82057 Icking / Isartal (DE)
(74) Vertreter: Körner, Ekkehard

(56) Entgegenhaltungen:
- EP-A- 0 823 266
- EP-A- 0 952 396
- EP-A- 1 081 434
- DE-C- 4 027 040
- ROMEY R ET AL: "RAUCHGASREINIGUNGSANLAGEN FUER BIOMASSEFEURERUNGEN" BWK BRENNSTOFF WARME KRAFT, VDI VERLAG GMBH. DUSSELDORF, DE, Bd. 53, Nr. 10, 2001, Seiten 510-511, XP001099800 ISSN: 0006-9612

## Beschreibung

Bei der Verbrennung von Abfällen, insbesondere von Holzabfällen, entstehen heiße Abgase, die nicht unter die Regelungen der TA Luft fallen und nach Maßgabe der 17. Verordnung zum Bundes-lmmissionsschutzgesetz (17. BlmSchV) behandelt werden sollen. Diese Verordnung gibt Grenzwerte für staub- und gasförmige Emissionen an.

Bislang werden diese Grenzwerte ganz oder teilweise dadurch erreicht, daß die Abgase nach dem Austritt aus einem Abhitzekessel durch eine Zusatzeinrichtung geleitet werden, die beispielsweise ein Aktivkohlefilter, ein Gaswäscher oder eine Katalysatoranlage sein kann. Diese Zusatzeinrichtungen erfordern hohe Investitions- und Betriebskosten.

Beispiele können u.a. in DE 4027040, EP 0952396, EP 0823266 oder EP 1081434 gefunden werden.

Der Erfindung liegt die Aufgabe zugrunde, ein Verfahren und eine Vorrichtung anzugeben, mit denen bei der Verbrennung von Abfällen, insbesondere von Holzabfällen, die durch die genannten gesetzlichen Vorgaben bestimmten Grenzwerte eingehalten werden können, ohne daß Zusatzkomponenten der genannten Art, wie Aktivkohlefilter, Gaswäscher und Katalysatoranlagen, eingesetzt werden müssen.

Diese Aufgabe wird bezüglich des Verfahrens durch die im Anspruch 1 angegebenen Merkmale, bezüglich der Vorrichtung durch die im Anspruch 9 angegebenen Merkmale gelöst. Vorteilhafte Ausgestaltungen davon sind Gegenstand der jeweils abhängigen Ansprüche.

Zur Lösung der gestellten Aufgabe wird die Verbrennung unter Beachtung bestimmter Parameter ausgeführt. Der erste Verfahrensschritt ist dadurch gekennzeichnet, daß der O₂-Gehalt im Abgas unter 4%, vorzugsweise zwischen 2,5% und 3% liegt. Aufgrund der stets etwas schwankenden Zusammensetzung der brennbaren Abfälle, insbesondere Holzabfälle, ergibt sich eine entsprechende Schwankungsbreite des O₂-Gehaltes im Abgas, auch bei sorgfältigster Regelung der Luftzufuhr, doch sollte der 02-Gehalt im Abgas stets unter 4% liegen.

Vorzugsweise schon jetzt schließt sich an diese nahezu stöchiometrische Verbrennung des Brennstoffs eine wirksame Heißgasentstaubung an. Diese kann zwar auch später ausgeführt werden, sie muß jedenfalls vor Erreichen einer Abgastemperatur von ca. 500°C ausgeführt sein. Findet die Entstaubung unmittelbar nach der Verbrennung statt, sei sie hier als zweiter Verfahrensschritt bezeichnet.

Im dritten Verfahrensschritt werden die so entstandenen Heißgase der nahezu stöchiometrischen Verbrennung mit einer Temperatur, die zwischen ca. 1100°C und 1200°C liegt, in den Abhitzekessel eingeleitet, und verweilen dort bestimmungsgemäß in einem gesonderten Hochtemperatur-Verweilraum für eine vorbestimmte Zeitdauer, um dort die thermische Zersetzung der bei der Verbrennung von belasteten Abfällen entstehenden chlorierten Kohlenwasserstoffe (Dioxin, Furan usw.) zu erreichen. Dabei muß man sich am Zersetzungszeitbedarf der zählebigsten Stoffe, die in den Abfällen enthalten sind, orientieren. Bei Holzabfällen der Belastungsgruppe 2 (gemäß der Klassifikation des Bayerischen Landesamtes für Umweltschutz), das ist beispielsweise Holz von Hausabbruch mit darin enthaltenen Türen, Fensterrahmen mit Blei- und Glasresten, Fußböden mit Belagresten, Möbel mit ihrem Gehalt an Holzspanplatten und PVC-Beschichtungen, wobei Spanplatten hohe N₂-Mengen als Kleber enthalten, sind die zu zersetzenden Stoffe insbesondere Tetrachlorkohlenstoff-Abkömmlinge, wie Tetrachlordibenzodioxin (TCDD). Diese treten bei der Verbrennung mit einem Anteil in der Größenordnung von ppm auf, also im Bereich von 10⁻⁶ Volumenanteilen. Die 17. BlmSchV läßt diesbezüglich 0,1 ng/m³ zu, also 10⁻¹³ Volumenanteile. Daher muß im Hochtemperatur-Verweilraum eine Reduzierung dieser Anteile durch Zersetzung um den Faktor 10⁷ erreicht werden. Je nach O₂-Gehalt und der daraus folgenden Temperatur bemißt sich die Größe des Hochtemperatur-Verweilraums (Verweilzeit = Verweilraumvolumen : effektiver Volumenstrom der Heißgase).

Die Verweilzeit ist erfindungsgemäß in Abhängigkeit von der Temperatur der Heißgase durch folgende Tabelle vorgegeben:

| Temperatur (°C) | Verweilzeit (s) |
|---|---|
| 1000 | 2,00 |
| 1100 | 0,60 |
| 1200 | 0,10 |
| 1300 | 0,02 |
| 1400 | 0,01 |

wobei für eine Temperatur, die zwischen den angegebenen Temperaturwerten liegt, die Verweilzeit zu interpolieren ist. Die Verweilzeit beginnt in aus der Strömungslehre bekannter Weise mit erfolgter turbulenter Ausmischung der Heißgase.

Als vierter Verfahrensschritt schließt sich eine Abkühlung der zersetzten Heißgase auf eine Temperatur zwischen 900°C und 1050°C an. Bevorzugt ist eine Temperatur zwischen 900°C und 1000°C.

Durch Einspritzen geeigneter Stoffe, wie Harnstoff oder Ammoniakwasser, läßt sich im fünften Verfahrensschritt eine Verringerung des NOₓ-Gehaltes von meist 500-800 mg/m³ erreichen, so daß auch bei der Verbrennung von Holzspanplatten die von der 17. BlmSchV gegebene Grenze von 200 mg/m³ unterschritten wird.

Vorzugsweise werden vor der Einspritzung der genannten Stoffe die Heißgase in bekannter Weise hinsichtlich Temperatur und Geschwindigkeit vergleichmäßigt, um den eingespritzten Stoff optimal auszunutzen.

Als sechster Verfahrensschritt schließt sich an die Einspritzung und die Vermischung des eingespritzten Stoffs mit den Heißgasen eine zweite Verweilzeit in einem dafür erforderlichen Raum an, wobei die für die Entstickungsreaktion erforderliche Zeit von mindestens 0,5 s, bevorzugt 0,6 s zur Verfügung gestellt wird. Es ist vorteilhaft, wenn die Wände dieses Verweilraumes in wärmeisolierter Form ausgeführt sind, damit während der Verweilung der Abgase ein Absinken von deren Temperatur unter die angegebenen Grenzen verhindert wird. Nach der Entstickung haben die Heißgase noch eine Temperatur von 900°C bis 950°C.

Je nach Kesselkonstruktion, die sich beispielsweise nach der Art des erzeugenden Dampfes richtet, kann hinter dem letztgenannten Verweilraum ein Überhitzer etwa in Form eines Rohrbündels vorgesehen sein. In diesem kühlen die Heißgase auf eine Temperatur von 850°C bis 950°C ab und treten mit dieser Temperatur in den letzten Kesselzug (siebenter Verfahrensschritt) ein.

Wie schon oben angegeben, muß spätestens vor Abkühlung der Gase auf eine Temperatur von etwa 500°C das Heißgas entstaubt sein, weil Staubteilchen in einem tiefer liegenden Temperaturbereich Kondensationskerne für die Bildung sekundärer Furane und Dioxine sein können.

Es ist weiter vorteilhaft, wenn im achten Verfahrensschritt während der weiteren Abkühlung der Heißgase der Temperaturbereich von ca. 500°C bis ca. 250°C schnell durchfahren wird, weil hierdurch die Bildung sekundärer Furane und Dioxine stark eingeschränkt, wenn nicht gar verhindert wird.

Vorteilhaft werden hierfür Rauchrohrbündel verwendet, die mit Massenstromdichten der Heißgase von wenigstens 3 kg/h·cm², vorzugsweise 5-7 kg/h·cm² durchströmt werden, wobei vorstehend die Heißgasströmungsmenge in kg/h und der Strömungsquerschnitt in cm² angegeben ist.

Die 17. BlmSchV verlangt Grenzwerte für den enthaltenen Staub, die nur mit Abgasfiltern, vorzugsweise Gewebefiltern, erreichbar sind. Solche Filter haben bei Ausführung des erfindungsgemäßen Verfahrens eine deutlich andere Funktion, als bei bisherigen Kesselanlagen. Die nahezu stöchiometrische Verbrennung im ersten Verfahrensschritt ist nämlich nur bei ausreichender Strähnenfreiheit der Heißgase möglich, das heißt bei turbulenter Durchmischung der Reaktionspartner. Wenn diese Durchmischung im Temperaturniveau des ersten Verfahrensschrittes, also bei Temperaturen von bis zu 1400°C oder darüber, erfolgt, werden auch Chlor und Fluor quantitativ in HCI und HF umgesetzt und können durch eine Einblasung von Ca(OH)₂ in die abgekühlten Heißgase vor dem Gewebefilter abgeschieden werden, wo das Ca(OH)2 den wesentlichen Teil des Filterkuchens bildet. Wegen des beim erfindungsgemäßen Verfahren extrem geringen Gesamtstaubgehaltes der Abgase, die an die Gewebefilter gelangen, betragen die Abreinigungsintervalle der Gewebefilter nicht mehr 20 - 40 Minuten, wie bislang üblich, sondern 1 - 3 Tage. Das Ca(OH)2 im Filterkuchen wird in diesen 1 - 3 Tagen optimal ausgenutzt und muß nicht mehr, wie heute üblich, teilweise rezirkuliert werden. Hierdurch werden wiederum Anlage- und Betriebskosten eingespart, was einen weiteren Vorteil der Erfindung darstellt.

Die Erfindung wird nachfolgend unter Bezugnahme auf ein in den Zeichnungen dargestelltes Ausführungsbeispiel einer Anlage zur Verbrennung von Abfallholz näher erläutert. Es zeigt:
- Fig.1: einen erfindungsgemäßen Abhitzekessel, der die Abgase einer Brennkegelrostfeuerung aufnimmt,

- Fig. 2: einen Schnitt längs der Linie A-A von Fig. 1,
- Fig. 3: einen Schnitt entlang der Linie B-B von Fig. 1, und
- Fig. 4-6: vergrößerte axiale Teilschnittdarstellungen der Eintrittsbereiche der Rohre aus den Rohrzügen der Bereiche X, Y und Z von Fig. 1.

In Fig. 1 ist schematisch ein Brennkegel 1 gemäß DE 198 17 122 A1 als Rostfeuerungsanlage dargestellt. Diese ist dem Ausführungsbeispiel zugrunde gelegt, weil sie im Vergleich zu früheren Rost- oder Wirbelschichtfeuerungen die geringsten Luftüberschüsse und damit die höchsten Verbrennungstemperaturen erlaubt, ohne daß Schlackeprobleme auftreten.

Der Brennkegel 1 ist im vorliegenden Fall für eine Leistung von 8 MW dimensioniert. Er ist aus Roststäben aufgebaut und rotiert langsam um eine schrägstehende Achse. Das in ihm befindliche Brenngut, beispielsweise Abfallholz, wird dabei umgewälzt. Im Falle der Verfeuerung von B2-Holz werden etwa 35% der Verbrennungsluft als Unterwind zugeführt, der im Brennkegel unter den Brennstoff geblasen wird.

An die schräg nach oben weisende Mündung den Brennkegels 1 schließt sich eine konische Nachbrennkammer 2 an. Ihr werden die restlichen 65% der Verbrennungsluft als Oberwind zugeführt, in dem sie am oberen Ende kleineren Durchmessers der Nachbrennkammer 2 tangential in diese mit einer Geschwindigkeit von 70 - 80 m/s eingeblasen wird. Der Oberwind versetzt die Gase innerhalb der Nachbrennkammer in Rotation. Dadurch werden schneller Ausbrand sowie ein Anschleudern der in den Brenngasen enthaltenen Staubteilchen bewirkt. Das Anschleudern ist derart wirksam, daß das nach oben beim oberen Durchmesser der Nachbrennkammer 2 austretende Heißgas optisch klar und für den vorliegenden Fall hinreichend staubfrei ist.

An die Nachbrennkammer 2 schließt sich eine Ausmischkammer 3 an. In ihr wird die Tatsache ausgenutzt, daß aufgrund der rotierenden Gase in ihrem Zentrum ein starker Unterdruck herrscht, der eine axiale Rückströmung der Gase in der Ausmischkammer 3 und damit in ihr eine zusätzliche turbulente Durchmischung erzeugt, die den gesamten Strömungsquerschnitt erfaßt, ausgenommen eine wandnahe Grenzschicht.

Um auch noch diese Grenzschicht beizumischen, ist in einem sich an die Ausmischkammer 3 anschließenden Hochtemperatur-Verweilraum 5 eine ringartige Einschnürung 4 ausgebildet, die den Strömungsquerschnitt der Heißgase von einem freien Durchmesser von im Beispiel 1400 mm auf einen freien Durchmesser von im Beispiel 1050 mm verringert. An dieser ringartigen Einschnürung 4 wird nämlich ein toroidaler Strömungsabriß erzeugt, der die in der Grenzschicht enthaltenen Gase wirksam den anderen Gasen beimischt.

In dem Hochtemperatur-Verweilraum 5 können die nun vollständig ausgemischten Heißgase, die eine Temperatur von bis zu 1400°C haben können, ausreichend lange verweilen, um organische Stoffe, wie Dioxine, Furane, CO usw. thermisch zu zersetzen.

An den Hochtemperatur-Verweilraum 5 schließt sich ein erster Rohrzug 6 an. Hier werden die Heißgase auf die für eine Entstickung mittels Harnstoff erforderliche Temperatur von 900°C bis 1050°C abgekühlt. Der erste Rohrzug 6 ist vorzugsweise als Rauchrohrzug mit trompetenartigen Einläufen ausgebildet, um Strömungsabrisse und Rückströmungen zu vermeiden. Hierauf wird später noch eingegangen werden. Die Länge der Rohre des ersten Rohrzuges 6 hängt von der Feuerungsleistung der aus Brennkegel 1 und Nachbrennkammer 2 bestehenden Verbrennungsanlage ab. Mit abnehmender Feuerungsleistung können diese Rohre kürzer gemacht werden. Liegt die Feuerungsleistung ausreichend niedrig oder ist der Heizwert des Brennstoffs niedrig, wie beispielsweise der von sehr feuchtem Holz, kann auf den ersten Rohrzug 6 auch vollkommen verzichtet werden. Hochtemperatur-Verweilraum 5 und erster Rohrzug 6 befinden sich in einer Kesseltrommel 15, die, wenn sie der Dampferzeugung dient, bis zu einem über Hochtemperatur-Verweilraum 5 und erstem Rohrzug 6 liegenden Niveau mit Wasser gefüllt ist, wie durch eine gestrichelte Niveaulinie angedeutet ist, für die Erzeugung von Warmwasser aber ganz mit Wasser gefüllt sein kann. Wasserzulauf- und Wasser- bzw. Dampfabzugleitungen sind aus Übersichtlichkeitsgründen nicht dargestellt.

Der erste Rohrzug 6 mündet in eine Homogenisierungskammer 7, deren Ausgang wiederum eingeschnürt ist, womit die Voraussetzung für die störungsfreie Eindüsung von Harnstoff oder Amoniakwasser zur Verringerung des NOₓ-Gehaltes der Abgase zu ermöglichen. Die Zuführung dieser Zuschlagstoffe erfolgt mittels einer Düse 8.

An die Homogenisierkammer 7 schließt sich ein zweiter Verweilraum 9 an, der für eine Verweilzeit von 0,6s ausgelegt ist. Der zweite Verweilraum 9 ist ausgemauert, um eine ausreichende Wärmeisolierung zu gewährleisten, damit während der genannten Verweilzeit der für die Entstickung notwendige Temperaturpegel nicht unterschritten wird und um zu vermeiden, daß Harnstoff- oder Amoniakwassertropfen mit metallischen Kesselbauteilen in Berührung gelangen und deren Korrosion hervorrufen können.

Der zweite Verweilraum 9 ist stromabwärtig mit einem Überhitzer 10 verbunden, der fallweise, je nach Kesselbauart, vorhanden sein oder auch fehlen kann, beispielsweise je nachdem, ob Naßdampf oder überhitzter Dampf erzeugt werden soll. Es schließt sich dann ein Vergleichmäßigungsraum 11 an, mit dem sichergestellt wird, daß aller Heißgase, die in den nachfolgenden zweiten Rohrzug 12 eintreten, gleiche Temperatur haben.

Der Vergleichmäßigungsraum 11 hat, wie Fig. 2 als Querschnitt längs der Linie A-A von Fig. 1 zeigt, einen etwa halbkreisförmigen Querschnitt und ist mit einer wärmedämmenden Ausmauerung versehen und ist stromabwärtig mit dem schon erwähnten zweiten Rohrzug 12 verbunden. Dieser weist Rohrbündel aus Rohren unterschiedlicher Durchmesser auf, deren Einlauf, wie schon bei den Rohren des ersten Rohrzuges 6, jeweils trompetenartig gestaltet ist. Beispielsweise hat der erste Abschnitt des zweiten Rohrzuges insgesamt 45 einander parallele Rohre mit einem Innendurchmesser von im Beispiel etwa 81mm, wobei der Einlaufdurchmesser am Beginn der trompetenartigen Erweiterung etwa 128,5 mm beträgt. Die Einzelheit im Bereich X ist in Fig. 4 dargestellt.

Der zweite Abschnitt des zweiten Rohrzuges 12 besteht im dargestellten Beispiel ebenfalls aus 45 Rohren, jedoch mit einem Innendurchmesser von etwa 68 mm, der sich von einem Eintrittsdurchmesser von etwa 108 mm ausgehend verengt. Der entsprechende Einlaufbereich dieses zweiten Abschnitts des zweiten Rohrzuges ist als Einzelheit Y in Fig. 5 dargestellt.

Die beiden vorgenannten Abschnitte des zweiten Rohrzuges sind Fig. 1 dargestellt, wobei das stromabwärtige Ende des ersten Abschnitts mit dem stomaufwärtigen Ende des zweiten Abschnitts über eine Umlenkkammer 13 miteinander verbunden sind. Man erkennt aus dem in Fig. 3 dargestellten Querschnitt längs der Linie B-B von Fig. 1, daß die Vielzahl der jeweils parallel durchströmten Rohre eng nebeneinander angeordnet sind derart, daß die trompetenartig aufgeweiteten Ränder an den eintrittseitigen Rohrenden aneinander angrenzen, während zwischen den sich daran anschließenden zylindrischen Rohrabschnitten ausreichend Platz für die Umspülung der Rohre mit Kesselwasser verbleibt.

Das stromabwärtige Ende des zweiten Abschnitts des zweiten Rohrzuges ist über ein Verbindungsrohr 14 mit einem dritten Abschnitt des zweiten Rohrzuges verbunden, der aus 200 zu einander parallelen Rohren mit einem Innendurchmesser von jeweils etwa 40 mm besteht, die sich von einem Eintrittsdurchmesser von etwa 64 mm ausgehend trompetenartig verengen, wie die in Fig. 6 dargestellte Einzelheit Z zeigt. Das stomabwärtige Ende des dritten Abschnitts des zweiten Rohrzuges 12 kann mit einer üblichen Filteranlage (nicht dargestellt) verbunden sein.

Die trompetenartigen Rohreinläufe, die in den Detailzeichnungen der Fig. 4 - 6 gezeigt sind, sollen Strömungsabrisse vermeiden. Dieses ist wichtig, damit der kritische Temperaturbereich von den Abgasen schnell, in ca. 0,1s, durchfahren wird, um die Neubildung sekundärer Furane und Dioxine zu behindern, die langsam abläuft und daher Zeit benötigt. Würden nämlich Strömungsabrisse erzeugt, entstehen Wirbel, in denen Anteile der Abgase über eine ausreichend lange Zeit verweilen, daß solche sekundären Furane und Dioxine entstehen.

Es versteht sich, daß die hier gegebenen Maße nur beispielhaft sind, und für eine Brennerleistung von dem Beispiel 8 MW gelten. Bei anderen Brennerleistungen sind die Abmessungen entsprechend bekannter Gesetzmäßigkeiten umzurechnen.

## Patentansprüche

1. Verfahren zum Verbrennen von Abfällen, insbesondere von Holzabfällen, und zum Behandeln der bei der Verbrennung entstehenden Abgase, umfassend die folgenden Schritte:
a) Nahezu stöchiometrische Verbrennung des vorgenannten Brennstoffs derart, daß der O₂-Gehalt im Abgas unter 4% liegt,
b) Entstaubung der Verbrennungsabgase vor deren Abkühlung auf 450°C,
c) Einleiten der heißen Verbrennungsabgase in einen ersten Verweilraum und Ausmischen darin, wobei die Verweilzeit der Verbrennungsabgase in Abhängigkeit von ihrer Temperatur wie folgt bestimmt wird:
| Temperatur (°C) | Verweilzeit (s) |
|---|---|
| 1.000 | 2,00 |
| 1.100 | 0,60 |
| 1.200 | 0,10 |
| 1.300 | 0,02 |
| 1.400 | 0,01 |
mit Interpolation der Verweilzeit bei Zwischenwerten der Temperatur,
d) Abkühlen der Verbrennungsabgase auf eine Temperatur, die zwischen 900°C und 1.050°C liegt,
e) Eindüsen eines Entstickungsmittels in die Verbrennungsabgase,
f) Einwirkenlassen des Entstickungsmittels auf die Verbrennungsabgase in einem zweiten Verweilraum für eine Zeitdauer von wenigstens 0,3 s, und
g) Durchleiten der Verbrennungsabgase durch einen Rohrzug mit einer Massenstromdichte von wenigstens 3 kg/h·cm².

2. Verfahren nach Anspruch 1, **dadurch gekennzeichnet, daß** die nahezu stöchiometrische Verbrennung derart ausgeführt wird, daß der O₂-Gehalt im Abgas zwischen 2,5% und 3% liegt.

3. Verfahren nach Anspruch 1 oder 2, **dadurch gekennzeichnet, daß** die Verbrennungsabgase vor dem Einleiten in den ersten Verweilraum entstaubt werden.

4. Verfahren nach einem der vorhergehenden Ansprüche, **dadurch gekennzeichnet, daß** als Entstickungsmittel Harnstoff oder Ammoniakwasser verwendet wird.

5. Verfahren nach einem der vorhergehenden Ansprüche, **dadurch gekennzeichnet, daß** die Verweilzeit im zweiten Verweilraum etwa 0,5 s beträgt.

6. Verfahren nach einem der vorhergehenden Ansprüche, **dadurch gekennzeichnet, daß** man das Entstickungsmittel etwa 0,5 s einwirken läßt.

7. Verfahren nach einem der vorhergehenden Ansprüche, **dadurch gekennzeichnet, daß** die Massenstromdichte im Rohrzug zwischen 5 und 10 kg/h·cm² beträgt.

8. Verfahren nach einem der vorhergehenden Ansprüche, **dadurch gekennzeichnet, daß** im Anschluß an den Schritt e) den Verbrennungsgasen ein Absorbens für saure Gaskomponenten zugesetzt wird, das anschließend wieder aus dem Abgasstrom abgeschieden wird.

9. Vorrichtung zum Behandeln der Abgase einer Verbrennung von Abfall, insbesondere von Holzabfall, enthaltend:
a) einen ersten Verweilraum (5) zur Aufnahme der heißen Verbrennungsabgase, der unter Berücksichtigung des effektiven Volumenstroms der heißen Verbrennungsabgase so dimensioniert ist, daß bei einer gegebenen Eintrittstemperatur eine bestimmte Verweilzeit gemäß nachfolgender Tabelle erreicht wird,
| Temperatur (°C) | Verweilzeit (s) |
|---|---|
| 1.000 | 2,00 |
| 1.100 | 0,60 |
| 1.200 | 0,10 |
| 1.300 | 0,02 |
| 1.400 | 0,01 |
mit Interpolation der Verweilzeit bei Zwischenwerten der Eintrittstemperatur,
b) einen sich an den Verweilraum (5) anschließenden ersten Rohrzug (6) zum Abkühlen der Verbrennungsabgase auf eine Temperatur zwischen 900°C und 1.050°C,
c) eine Vorrichtung (8) zum Eindüsen eines Entstickungsmittels in die Verbrennungsabgase, die stromabwärts des ersten Rohrzuges (6) angeordnet ist,
d) einen zweiten Verweilraum (9), der stromabwärts der Eindüsungsvorrichtung (8) angeordnet ist,
e) einen sich an den zweiten Verweilraum (9) anschließenden zweiten Rohrzug (12) zum weiteren Abkühlen der Verbrennungsabgase, und
f) eine Vorrichtung zur Entstaubung der Verbrennungsabgase vor einer Abkühlung derselben auf eine Temperatur von 450°C.

10. Vorrichtung nach Anspruch 9, **dadurch gekennzeichnet, daß** die Rohrzüge (6, 12) als Rauchrohrbündel ausgebildet sind.

11. Vorrichtung nach Anspruch 9 oder 10, **dadurch gekennzeichnet, daß** die Rohrzüge (6, 12) trompetenartig ausgerundete Einläufe aufweisen und so bemessen sind, daß eine Massenstromdichte der Verbrennungsabgase von wenigstens 3 kg/h·cm² erzielt wird.

12. Vorrichtung nach einem der Ansprüche 9 bis 11, **dadurch gekennzeichnet, daß** der zweite Verweilraum (9) mit wärmedämmenden Wänden versehen ist.

13. Vorrichtung nach einem der Ansprüche 9 bis 12, **dadurch gekennzeichnet, daß** der zweite Verweilraum (9) auf seiner stromabwärtigen Seite mit einem Überhitzer (10) verbunden ist.

14. Vorrichtung nach einem der Ansprüche 9 bis 13, **dadurch gekennzeichnet, daß** stromaufwärts des ersten Verweilraums (5) eine kegelstumpfförmige Nachbrennkammer (2) angeordnet ist, die sich in Strömungsrichtung verengt und die am kleinsten Durchmesser eine Einrichtung zum Zuführen von Verbrennungsluft tangential in die Nachbrennkammer (2) aufweist.

15. Vorrichtung nach Anspruch 14, **dadurch gekennzeichnet, daß** im Strömungsweg der Verbrennungsabgase zwischen der Nachbrennkammer (2) und dem ersten Verweilraum (5) eine blendenartige Verengung (4) angeordnet ist, an der die Strömung unter Bildung eines Torus-ähnlichen Wirbels abreißt.

## Claims

1. A method of combusting waste, in particular wood waste, and of treating the exhaust gases generated by the combustion, comprising the following steps:
a) aforementioned fuel is burnt in nearly stoichiometric manner so that the contents of O₂ within the exhaust gas is below 4%,
b) the exhaust gases are dedusted before they are cooled to 450°C,
c) the hot exhaust gases are introduced into a first dwell chamber and are mixed therein, wherein the dwell time of the exhaust gases is determined dependent on their temperature as follows:
| Temperature (°C) | Dwell time (s) |
|---|---|
| 1000 | 2,00 |
| 1100 | 0,60 |
| 1200 | 0,10 |
| 1300 | 0,02 |
| 1400 | 0,01 |
with interpolation of the dwell time at intermediate values of the temperature.
d) cooling of the exhaust gases to a temperature of 900°C to 1.050°C,
e) jetting an extinguishing agent into the exhaust gases,
f) allowing the extinguishing agent to act onto the exhaust gases within a second dwell chamber for a duration of at least 0,3 s, and
g) passing the exhaust gases at a mass flow density of at least 3 kg/h·cm² through a tube pass.

2. The method of claim 1, **characterized in that** the nearly stoichiometric combustion is effected in a manner that the contents of O₂ within the exhaust gas is between 2,5% and 3%.

3. The method of claim 1 or claim 2, **characterized in that** the exhaust gases are dedusted before introducing them into the first dwell chamber.

4. The method of one of the preceding claims, **characterized in that** urea or ammonium hydroxide is used as the extinguishing agent.

5. The method of one of the preceding claims, **characterized in that** the dwell time within the second dwell chamber is about 0,5 s.

6. The method of one of the preceding claims, **characterized in that** the extinguishing agent is allowed to act about 0,5 s.

7. The method of one of the preceding claims, **characterized in that** the mass flow density within the tube pass is between 5 and 10 kg/h·cm².

8. The method of one of the preceding claims, **characterized in that** subsequent to step e) an absorbent agent for acid gas components is added to the exhaust gases, said absorbent agent being subsequently separated from the exhaust gas flow.

9. An apparatus for treating the exhaust gases generated by the combustion of waste, in particular wood waste, comprising:
a) a first dwell chamber (5) for receiving the hot exhaust gases, said dwell chamber being dimensioned in consideration of the effective volume flow of the hot exhaust gases so that on the basis of a given entrance temperature a predetermined dwell time is attained according to the following table:
| Temperature (°C) | Dwell time (s) |
|---|---|
| 1000 | 2,00 |
| 1100 | 0,60 |
| 1200 | 0,10 |
| 1300 | 0,02 |
| 1400 | 0,01 |
with interpolation of the dwell time at intermediate values of the temperature.
b) a first tube pass (6) joining to the dwell chamber (5) for cooling the exhaust gases to a temperature between 900°C and 1.050°C,
c) a device (8) for jetting an extinguishing agent into the exhaust gases, said device being disposed downstream of the first tube pass (6),
d) a second dwell chamber (9) disposed downstream of the jetting device (8),
e) a second tube pass (12) joining the second dwell chamber (9) at its downstream side for further cooling the exhaust gases, and
f) an apparatus for dedusting the exhaust gases before same being cooled to a temperature of 450°C.

10. The apparatus of claim 9, **characterized in that** the tube passes (6, 12) are formed as fire tube bundles.

11. The apparatus of claim 9 or claim 10, **characterized in that** the tube passes (6, 12) comprise trumpet like rounded entrances and are dimensioned so that a mass flow density of the exhaust gases of at least 3 kg/h·cm² is attained.

12. The apparatus of one of claims 9 to 11, **characterized in that** the second dwell chamber (9) is provided with heat insulating walls.

13. The apparatus of one of claims 9 to 12, **characterized in that** at its downstream side the second dwell chamber (9) is connected to a superheater.

14. The apparatus of one of claims 9 to 13, **characterized in that** upstream of the first dwell chamber (9) a frusto-conical afterburn chamber (2) is disposed which tapers in flow direction and which is provided at its smallest diameter with means for supplying combustion air tangentially into the afterburn chamber.

15. The apparatus of claim 14, **characterized in that** a screen like constriction (4) is disposed within the flow pass of the exhaust gases between the afterburn chamber (2) and the first dwell chamber (5), the flow breaking away at said construction, forming a toroidal vortex.

## Revendications

1. Procédé d'incinération de déchets, en particulier de déchets de bois, et de traitement des gaz de combustion formés lors de l'incinération, comprenant les phases :
a) combustion quasi-stoechiométrique du combustible précité, de telle sorte que la teneur en O₂ des gaz de combustion soit inférieure à 4%,
b) dépoussiérage des gaz de combustion avant leur refroidissement à 450°C,
c) envoi des gaz de combustion chauds dans un premier espace de séjour et mélange dans ce dernier, la durée de séjour des gaz de combustion en fonction de leur température étant définie comme suit :
| Température (°C) | Durée de séjour (s) |
|---|---|
| 1.000 | 2,00 |
| 1.100 | 0,60 |
| 1.200 | 0,10 |
| 1.300 | 0,02 |
| 1.400 | 0,01 |
avec interpolation de la durée de séjour pour des valeurs intermédiaires de la température.
d) refroidissement des gaz de combustion à une température comprise entre 900°C et 1.050°C,
e) injection d'un agent de désazotation dans les gaz de combustion,
f) maintien de l'effet de l'agent de désazotation sur les gaz de combustion dans un second espace de séjour pour une durée d'au moins 0,3 s, et
g) envoi des gaz de combustion au travers d'un parcours de tubes avec une densité de flux massique d'au moins 3 kg/h.cm².

2. Procédé suivant la revendication 1, **caractérisé en ce que** la combustion quasi-stoechiométrique est réalisée de sorte que la teneur en CO₂ des gaz de combustion soit comprise entre 2,5% et 3%.

3. Procédé suivant l'une des revendications 1 et 2, **caractérisé en ce que** les gaz de combustion sont dépoussiérés avant leur envoi dans le premier espace de séjour.

4. Procédé suivant l'une des revendications précédentes, **caractérisé en ce que** l'agent de désazotation utilisé est de l'urée ou de l'ammoniaque.

5. Procédé suivant l'une des revendications précédentes, **caractérisé en ce que** la durée de séjour dans le second espace de séjour est d'environ 0,5 s.

6. Procédé suivant l'une des revendications précédentes, **caractérisé en ce qu'**on laisse agir l'agent de désazotation pendant environ 0,5 s.

7. Procédé suivant l'une des revendications précédentes, **caractérisé en ce que** la densité de flux massique dans le parcours de tubes est comprise entre 5 et 10 kg/h.cm².

8. Procédé suivant l'une des revendications précédentes, **caractérisé en ce qu'**un absorbant pour des composants acides des gaz est ajouté aux gaz de combustion à la suite de la phase e), lequel absorbant est ensuite séparé du flux de gaz de combustion.

9. Dispositif pour traiter les gaz de combustion d'une incinération de déchets, en particulier de déchets de bois, comprenant :
a) un premier espace de séjour (5) pour recevoir les gaz de combustion chauds, qui est dimensionné compte tenu du débit volumique effectif des gaz de combustion chauds de sorte, pour une température d'entrée donnée, une durée de séjour définie est obtenue conformément au tableau suivant :
| Température (°C) | Durée de séjour (s) |
|---|---|
| 1.000 | 2,00 |
| 1.100 | 0,60 |
| 1.200 | 0,10 |
| 1.300 | 0,02 |
| 1.400 | 0,01 |
avec interpolation de la durée de séjour pour des valeurs intermédiaires de la température d'entrée,
b) un premier parcours de tubes (6) se raccordant à l'espace de séjour (5) pour le refroidissement des gaz de combustion à une température comprise entre 900°C et 1.050°C,
c) un dispositif (8) pour l'injection d'un agent de désazotation dans les gaz de combustion, qui est disposé en aval du premier parcours de tubes (6),
d) un second espace de séjour (9), qui est disposé en aval du dispositif d'injection (8),
e) un second parcours de tubes (12) se raccordant au second espace de séjour (9) pour le refroidissement supplémentaire des gaz de combustion, et
f) un dispositif pour le dépoussiérage des gaz de combustion avant un refroidissement de ces derniers à une température de 450°C.

10. Dispositif suivant la revendication 9, **caractérisé en ce que** les parcours de tubes (6, 12) sont réalisés sous forme de faisceaux tubulaires de fumées.

11. Dispositif suivant l'une des revendications 9 et 10, **caractérisé en ce que** les parcours de tubes (6, 12) présentent des entrées arrondies en forme de trompette et sont dimensionnés de sorte qu'une densité de flux massique des gaz de combustion d'au moins 3 kg/h.cm² est obtenue.

12. Dispositif suivant l'une des revendications 9 à 11, **caractérisé en ce que** le second espace de séjour (9) est muni de parois calorifuges.

13. Dispositif suivant l'une des revendications 9 à 12, **caractérisé en ce que** le second espace de séjour (9) est raccordé sur son côté aval à un surchauffeur (10).

14. Dispositif suivant l'une des revendications 9 à 13, **caractérisé en ce qu'**une chambre de post-combustion (2) tronconique est disposée en amont du premier espace de séjour (5), laquelle chambre se rétrécit dans la direction d'écoulement et présente sur son diamètre le plus petit un dispositif d'alimentation en air comburant de la chambre de post-combustion (2) tangentiellement par rapport à cette dernière.

15. Dispositif suivant la revendication 14, **caractérisé en ce qu'**un rétrécissement (4) de type diaphragme est disposé dans le parcours d'écoulement des gaz de combustion entre la chambre de post-combustion (2) et le premier espace de séjour (4), rétrécissement sur lequel l'écoulement se décolle en formant un tourbillon similaire à un tore.
